# EUROPÄISCHE PATENTSCHRIFT

(11) **EP 2 526 833 B1**
(45) Veröffentlichungstag und Bekanntmachung des Hinweises auf die Patenterteilung: **03.09.2014**
(21) Anmeldenummer: 12450030.7
(22) Anmeldetag: 24.05.2012
(51) Int. Cl.: A47C 17/13, A47C 17/207

(54) **In ein Bett umwandelbares Sitzmöbel**
Couch or chair which can be transformed into a bed
Meuble destiné à s'asseoir, transformable en lit

(30) Priorität: 25.05.2011 AT 7632011
(43) Veröffentlichungstag der Anmeldung: 28.11.2012
(73) Patentinhaber: Rachbauer, Hannes, 1030 Wien (AT)
(72) Erfinder: Rachbauer, Hannes, 1030 Wien (AT)
(74) Vertreter: Rippel, Andreas

(56) Entgegenhaltungen:
- AT-U1- 7 969
- DE-U1-202004 002 385
- US-A- 1 717 516
- US-A- 1 838 292
- US-A- 1 865 606

## Beschreibung

Die Erfindung bezieht sich auf ein in ein Bett umwandelbares Sitzmöbel mit einem Sitzpolster und mindestens einem Zusatzpolster, wobei der Zusatzpolster in der Sitzstellung des Möbels unter dem Sitzpolster und in einer angehobenen Stellung anschließend an den verschwenkten Sitzpolster liegt, und ferner zur Verschwenkung des Sitzpolsters und zum Anheben des Zusatzpolsters Parallelogrammlenker und Federn angeordnet sind.

Bei bekannten Möbeln dieser Art sind die Federn seitlich angeordnet, was den Nachteil hat, dass beim Anheben die Federn an den Polstern vorbei bewegt werden und diese beschädigen können.

Ein in ein Bett umwandelbares Sitzmöbel ist aus der US 1 838 292 bekannt.

Die Erfindung hat es sich zum Ziel gesetzt, ein Möbel der eingangs genannten Art zu schaffen, bei dem die Federn zur Gänze unterhalb der Polster angeordnet sind.

Es wird in diesem Zusammenhang darauf hingewiesen, dass unter dem Begriff "Polster" in vorliegender Beschreibung sowohl der eigentliche Polster als auch der Rahmen oder das Gestell, auf dem der eigentliche Polster liegt, verstanden wird.

Das der Erfindung zugrunde liegende Ziel wird dadurch erreicht, dass die Parallelogrammlenker an einem Ende am Sitzpolster, am anderen Ende am Möbelgestell angelenkt sind und an dem am Möbelgestell angelenkten Ende winkelig verlängert sind, welche Winkel über Laschen am Zusatzpolster angreifen, und wenigstens zwischen einem Winkel und dem Zusatzpolster eine Feder angeordnet ist.

Zur Führung des Zusatzpolsters bei dessen Anheben greift nach einem weiteren Merkmal der Erfindung am Zusatzpolster ein am Möbelgestell gelagerter Schwenkarm an.

Nachstehend ist die Erfindung anhand eines in den Zeichnungen dargestellten Ausführungsbeispieles näher beschrieben, ohne auf dieses Beispiel beschränkt zu sein. Dabei zeigen:
Fig. 1 ein erfindungsgemäßes Möbel teilweise im Schnitt in der Sitzstellung;
Fig. 2 eine Zwischenstellung bei der Umwandlung des Möbels in die Liegestellung;
Fig. 3 eine Ansicht von unten in der Zwischenstellung nach Fig. 2, wobei nur die eine Hälfte des Möbels dargestellt ist;
Fig. 4 das Möbel nach der Erfindung in Liegestellung.

Gemäß den Zeichnungen ist in einem Möbelgestell 1 ein Sitzpolster 2 sowie ein Zusatzpolster 3 schwenkbar gelagert. Am Sitzpolster 2 bzw. dessen Rahmen greifen zwei Parallelogrammlenker 4 und 5 an, deren untere Enden über eine Schiene 6 am Möbelgestell 1 gelagert sind. Die unteren Enden der Parallelogrammlenker 4 und 5 sind über Winkelstücke 7 und 8 verlängert.

An den Winkelstücken 7 und 8 sind Laschen 9 und 10 angelenkt, die am Zusatzpolster 3 angreifen.

Am Möbelgestell 1 ist ein Schwenkarm 11 gelagert, der ebenfalls am Zusatzpolster 3 angreift.

Zwischen dem Sitzpolster 2 und den Winkelstücken 7 und 8 greifen Federn 12 und 13 an.

Der Sitzpolster 2 ist mit einem automatisch ausfahrbaren Fuß 14 ausgestattet. Die für vorliegende Erfindung unwesentliche Ausbildung der Automatik des Fußes 14 ist in AT 009014 U1 beschrieben und wird daher nicht wiederholt.

Bei der Umwandlung des Möbels aus der in Fig. 1 dargestellten Sitzstellung in die Liegestellung nach Fig. 4, wird der Sitzpolster 2 angehoben und gelangt dabei in die Zwischenstellung nach den Fig. 2 und 3.

Bei dieser Bewegung des Sitzpolsters 2 wird der Zusatzpolster 3 über die Parallelogrammlenker 4, 5, die Winkelstücke 7,8 und die Laschen 9, 10 ebenfalls angehoben. Der Zusatzpolster 3 wird dabei durch den Schwenkarm 11 geführt und das Anheben wird durch die Federn 12, 13 unterstützt.

Beim Absenken des Sitzpolsters 2 wird der Zusatzpolster 3 weiter gehoben, bis die beiden Polster 2 und 3 in einer Ebene liegen und die Liegestellung nach Fig. 4 erreicht ist.

Die Rückverwandlung des Möbels erfolgt auf umgekehrtem Wege.

Im Rahmen der Erfindung sind zahlreiche Abänderungen möglich. So könnte bei leichteren Polstern auch nur eine Feder 12 oder 13 verwendet werden. Das Möbel kann auch durch einen Fußpolster ergänzt werden, der z.B. in der Sitzstellung des Möbels als Rückenlehne dient.

## Patentansprüche

1. In ein Bett umwandelbares Sitzmöbel mit einem Sitzpolster (2) und mindestens einem Zusatzpolster (3), wobei der Zusatzpolster (3) in der Sitzstellung des Möbels unter dem Sitzpolster (2) und in einer angehobenen Stellung anschließend an den verschwenkten Sitzpolster (2) liegt, und ferner zur Verschwenkung des Sitzpolsters (2) und zum Anheben des Zusatzpolsters (3) Parallelogrammlenker (4, 5) und Federn (12, 13) angeordnet sind, **dadurch gekennzeichnet, dass** die Parallelogrammlenker (4, 5) an einem Ende am Sitzpolster (2), am anderen Ende am Möbelgestell (1) angelenkt sind und an dem am Möbelgestell (1) angelenkten Ende winkelig verlängert sind, welche Winkel (7, 8) über Laschen (9, 10) am Zusatzpolster (3) angreifen, und wenigstens zwischen einem Winkel (7, 8) und dem Zusatzpolster (3) eine Feder (12, 13) angeordnet ist.

2. Sitzmöbel nach Anspruch 1, **dadurch gekennzeichnet, dass** am Zusatzpolster (3) ein am Möbelgestell (1) gelagerter Schwenkarm (11) angreift.

## Claims

1. Seating furniture that can be converted into a bed, with a seat cushion (2) and at least one additional cushion (3), wherein the additional cushion (3) lies under the seat cushion (2) with the furniture in the sitting position and subsequently against the swivelled seat cushion (2) in a lifted position, and wherein further parallelogram guiders (4, 5) and springs (12, 13) are provided for pivoting the seat cushion (2) and lifting the additional cushion (3), **characterized in that** the parallelogram guiders (4, 5) are hinged to the seat cushion (2) at one and to the furniture frame (1) on the other, and angularly lengthened at the end hinged to the furniture frame (1), wherein the brackets (7, 8) engage the additional cushion (3) via fishplates (9, 10), and a spring (12, 13) is arranged at least between the one bracket (7, 8) and additional cushion (3).

2. Seating furniture according to claim 1, **characterized in that** a pivot arm (11) secured to the furniture frame (1) engages the additional cushion (3).

## Revendications

1. Siège convertible en lit, comportant un coussin d'assise (2) et au moins un coussin supplémentaire (3), le coussin supplémentaire (3) se trouvant, en position d'assise du meuble, sous le coussin d'assise (2) et ensuite, en position relevée, sur le coussin d'assise pivoté (2), étant prévus en outre, pour faire pivoter le coussin d'assise (2) et pour relever le coussin supplémentaire (3), des bielles en forme de parallélogrammes (4, 5) et des ressorts (12, 13), **caractérisé en ce que** les bielles en forme de parallélogrammes (4, 5) s'articulent par une extrémité au niveau du coussin d'assise (2), par l'autre extrémité au niveau du châssis du meuble (1) et sont prolongées en équerre à l'extrémité s'articulant au niveau du châssis du meuble (1), lesquelles équerres (7, 8) s'engrènent par des pattes (9, 10) sur le coussin supplémentaire (3) et un ressort (12, 13) étant disposé au moins entre une équerre (7, 8) et le coussin supplémentaire (3).

2. Siège selon la revendication 1, **caractérisé en ce que**, au niveau du coussin supplémentaire (3), un bras pivotant (11) s'engrène au niveau du châssis du meuble (1).
